# EUROPÄISCHE PATENTSCHRIFT

(11) **EP 0 694 730 B1**
(45) Veröffentlichungstag und Bekanntmachung des Hinweises auf die Patenterteilung: **19.12.2001**
(21) Anmeldenummer: 95810443.2
(22) Anmeldetag: 05.07.1995
(51) Int. Cl.: F23D 11/40, F23R 3/12

(54) **Brenner**
Burner
Bruleur

(30) Priorität: 25.07.1994 DE 4426353
(43) Veröffentlichungstag der Anmeldung: 31.01.1996
(73) Patentinhaber: ABB RESEARCH LTD., 8050 Zürich (CH)
(72) Erfinder: Döbbeling, Klaus, Dr., CH-5415 Nussbaumen (CH); Knöpfel, Hans Peter, CH-5627 Besenbüren (CH)
(74) Vertreter: Klein, Ernest

(56) Entgegenhaltungen:
- EP-A- 0 210 462
- EP-A- 0 321 809
- EP-A- 0 521 325
- DE-A- 4 237 187

## Beschreibung

### Technisches Gebiet

Die vorliegende Erfindung betrifft einen Brenner gemäss Oberbegriff des Anspruchs 1.

### Stand der Technik

Aus EP-A1-0 321 809 ist ein Vormischbrenner von doppelkegeliger Bauart bekanntgeworden, der im wesentlichen aus zwei hohlen, kegelförmigen, in Strömungsrichtung ineinandergeschachtelten Teilkörpern besteht, deren jeweilige Längssymmetrieachsen gegeneinander versetzt verlaufen. Diese gegeneinander verlaufende Versetzung bildet entlang benachbarter Wandungen der Teilkörper in Längserstreckung tangentiale Kanäle oder Lufteintrittsschlitze, durch welche ein Verbrennungsluftstrom in den Kegelhohlraum strömt. In diesem Kegelhohlraum ist mindestens eine Brennstoffdüse untergebracht. Dieser Brenner stellt gegenüber den vorgängigen Stand der Technik betreffend Flammenstabilisierung, Wirkungsgrad und Schadstoff-Emissionen einen Qualitätssprung dar. Indessen, wenn der Lastbereich eines solchen Brenners, beispielsweise bei einem modulierten Betrieb, verändert werden muss, kann es bei bestimmten Randbedingungen vorkommen, dass die an sich stabile Flammenfront stromauf wandert und sich an einem für den Brenner selbst sowie für die Emissionsbildung schlechten Ort stabilisiert. Daraus ergeben sich Probleme, welche die Ueberhitzung des Brenners, eine Verschlechterung der Schadstoff-Emissionen und das Auftreten von Pulsationen implizieren. Bei einer solchen Konstellation ist es zwangsläufig vorgegeben, dass der mögliche Lastbereich eingeschränkt ist.

### Darstellung der Erfindung

Hier will die Erfindung Abhilfe schaffen. Der Erfindung, wie sie in den Ansprüchen gekennzeichnet ist, liegt die Aufgabe zugrunde bei einem Brenner der eingangs genannten Art Vorkehrungen vorzuschlagen, welche eine Flammenstabilität auch in transientem Lastbereich gewährleistet.

Gegenüber dem Standard-Brenner erfährt die Geometrie der tangentialen Kanäle eine Aenderung: Diese verlaufen in Strömungsrichtung zum Brenneraustritt hin konisch, wobei der Durchflussquerschnitt vom Brenneraustritt aus stromaufwärts zunimmt. Durch diese Massnahme erfährt die Drallzahl, welche das Verhältnis zwischen den tangentialen und axialen Geschwindigkeitskomponenten definiert, entlang der tangentialen Kanäle gegenüber einem gleichmässigen Durchflussquerschnitt einen steileren Verlauf. Um die Flamme sicher am Brenneraustritt zu stabilisieren, weist dort der Durchflussquerschnitt die ursprüngliche Grösse auf, die üblicherweise zugrundegelegt wird.

Die wesentlichen Vorteile der Erfindung sind darin zu sehen, dass damit eine bessere Flammenstabilität über den ganzen Lastbereich, insbesondere im unteren Lastbereich zu erzielen ist. Sobald die Flammenfront 100%ig stabil bleibt, ist eine mögliche Ueberhitzung des Brenners durch Wanderung der Flamme stromaufwärts nicht mehr zu befürchten.

Diese Flammenstabilität am optimalen Ort sichert auch eine Minimierung sämtlicher Schadstoff-Emissionen, insbesondere was den NOx-, UHC- (= ungesättigte Kohlen-Wasserstoffe) und CO-Ausstoss betrifft, zu.

Durch diese maximierte Flammenstabilisation wird der Brenner auch weniger anfällig auf Schwingungen, welche beispielsweise durch Verbrennungsprozesse angeregt über das Brennraum- und Kamin-System verstärkt werden können.

Ein weiterer wesentlicher Vorteil der Erfindung ist darin zu sehen, dass eine Einschränkung des Lastbereiches nicht mehr in Betracht gezogen werden muss.

Vorteilhafte und zweckmässige Weiterbildungen der erfindungsgemässen Aufgabenstellung sind in den weiteren Ansprüchen gekennzeichnet.

Im folgenden wird anhand der Zeichnungen ein Ausführungsbeispiel der Erfindung näher erläutert. Alle für das unmittelbare Verständnis der Erfindung nicht wesentlichen Merkmale sind fortgelassen. In den verschiedenen Figuren sind gleiche Elemente mit den gleichen Bezugszeichen versehen. Die Strömungsrichtung der Medien ist mit Pfeilen angegeben.

### Kurze Beschreibung der Zeichnungen

- Fig. 1: einen Vormischbrenner in der Ausführung als "Doppelkegelbrenner", in perspektivischer Darstellung, entsprechend aufgeschnitten,
- Fig. 2-4: entsprechende Schnitte durch verschiedene Ebenen des Vormischbrenners, gemäss Fig. 1 und
- Fig. 5: eine schematische Darstellung des konischen Verlaufs der Lufteintrittsschlitze.

Wege zur Ausführung der Erfindung, gewerbliche Verwertbarkeit

Um den Aufbau des Vormischbrenners 100 besser zu verstehen, ist es von Vorteil, wenn gleichzeitig zu Fig. 1 die einzelnen Schnitte nach den Figuren 2-4 herangezogen werden, allenfalls auch Fig. 5. Des weiteren, um Fig. 1 nicht unnötig unübersichtlich zu gestalten, sind in ihr die nach den Figuren 2-4 schematisch gezeigten Leitbleche 121a, 121b nur andeutungsweise aufgenommen worden. Im folgenden wird bei der Beschreibung von Fig. 1 nach Bedarf auf die restlichen Figuren hingewiesen.

Der Vormischbrenner 100 nach Fig. 1 besteht aus zwei hohlen kegelförmigen Teilkörpern 101, 102, die versetzt zueinander ineinandergeschachtelt sind. Die Versetzung der jeweiligen Mittelachse oder Längssymmetrieachse 201b, 202b der kegeligen Teilkörper 101, 102 zueinander schafft auf beiden Seiten, in spiegelbildlicher Anordnung, jeweils einen tangentialen Lufteintrittsschlitz 119, 120 frei (Fig. 2-4), durch welche die Verbrennungsluft 115 in Innenraum des Vormischbrenners 100, d.h. in den Kegelhohlraum 114 strömt. Der Durchflussquerschnitt dieser Lufteintrittsschlitze 119, 120 nimmt in Strömungsrichtung ab, wobei der Verlauf kontinuierlich konisch oder intermittierend sein kann. Fig. 5 zeigt, was den konischen Verlauf der Lufteintrittsschlitze 119, 120 anbelangt, eine solche Konfiguration. Die Kegelform der gezeigten Teilkörper 101, 102 in Strömungsrichtung weist einen bestimmten festen Winkel auf. Selbstverständlich, je nach Betriebseinsatz, können die Teilkörper 101, 102 in Strömungsrichtung eine zunehmende oder abnehmende Kegelneigung aufweisen, ähnlich einer Trompete resp. Tulpe.

Die vorgenannten Formen sind zeichnerisch nicht erfasst, da sie sich ohne weiteres nachempfinden lassen. Die beiden kegeligen Teilkörper 101, 102 weisen je einen zylindrischen Anfangsteil 101a, 102a, die ebenfalls, analog den kegeligen Teilkörpern 101, 102, versetzt zueinander verlaufen, so dass die tangentialen Lufteintrittsschlitze 119, 120 über die ganze Länge des Vormischbrenners 100 vorhanden sind. Im Bereich des zylindrischen Anfangsteils ist eine Düse 103 untergebracht, deren Eindüsung 104 in etwa mit dem engsten Querschnitt des durch die kegeligen Teilkörper 101, 102 gebildeten Kegelhohlraum 114 zusammenfällt. Die Eindüsungskapazität und die Art dieser Düse 103 richtet sich nach den vorgegebenen Parametern des jeweiligen Vormischbrenners 100. Selbstverständlich kann der Vormischbrenner rein kegelig, also ohne zylindrische Anfangsteile 101a, 102a, ausgeführt sein. Die kegeligen Teilkörper 101, 102 weisen des weiteren je eine Brennstoffleitung 108, 109 auf, welche entlang der tangentialen Eintrittsschlitze 119, 120 angeordnet und mit Eindüsungsöffnungen 117 versehen sind, durch welche vorzugsweise ein gasförmiger Brennstoff 113 in die dort durchströmende Verbrennungsluft 115 eingedüst wird, wie dies die Pfeile 116 versinnbildlichen wollen. Diese Brennstoffleitungen 108, 109 sind vorzugsweise spätestens am Ende der tangentialen Einströmung, vor Eintritt in den Kegelhohlraum 114, plaziert, dies um eine optimale Luft/Brennstoff-Mischung zu erhalten. Brennraumseitig 122 geht die Ausgangsöffnung des Vormischbrenners 100 in eine Frontwand 110 über, in welcher eine Anzahl Bohrungen 110a vorhanden sind. Die letztgenannten treten bei Bedarf in Funktion, und sorgen dafür, dass Verdünnungsluft oder Kühlluft 110b dem vorderen Teil des Brennraumes 122 zugeführt wird. Darüber hinaus sorgt diese Luftzuführung für eine Flammenstabilisierung am Ausgang des Vormischbrenners 100. Diese Flammenstabilisierung wird dann wichtig, wenn es darum geht, die Kompaktheit der Flamme infolge einer radialen Verflachung zu stützen. Bei dem durch die Düse 103 herangeführten Brennstoff handelt es sich um einen flüssigen Brennstoff 112, der allenfalls mit einem rückgeführten Abgas angereichert sein kann. Dieser Brennstoff 112 wird unter einem spitzen Winkel in den Kegelhohlraum 114 eingedüst. Aus der Düse 103 bildet sich sonach ein kegeliges Brennstoffprofil 105, das von der tangential einströmenden rotierenden Verbrennungsluft 115 umschlossen wird. In axialer Richtung wird die Konzentration des Brennstoffes 112 fortlaufend durch die einströmenden Verbrennungsluft 115 zu einer optimalen Vermischung abgebaut. Wird der Vormischbrenner 100 mit einem gasförmigen Brennstoff 113 betrieben, so geschieht dies vorzugsweise über Oeffnungsdüsen 117, wobei die Bildung dieses Brennstoff/Luft-Gemisches direkt am Ende der Lufteintrittsschlitze 119, 120 zustande kommt. Bei der Eindüsung des Brennstoffes 112 über die Düse 103 wird im Bereich des Wirbelaufplatzens, also im Bereich der Rückströmzone 106 am Ende des Vormischbrenners 100, die optimale, homogene Brennstoffkonzentration über den Querschnitt erreicht. Die Zündung erfolgt an der Spitze der Rückströmzone 106. Erst an dieser Stelle kann eine stabile Flammenfront 107 entstehen. Ein Rückschlag der Flamme ins Innere des Vormischbrenners 100, wie dies bei bekannten Vormischstrecken latent der Fall ist, wogegen dort mit komplizierten Flammenhaltern Abhilfe gesucht wird, ist hier nicht zu befürchten. Nachhaltig trägt hierzu die Auslegung der Lufteintrittsschlitze 119, 120 bei: Der Durchflussquerschnitt dieser Lufteintrittsschlitze 119, 120 nimmt in Strömungsrichtung, also vom Brennerkopf zum Brenneraustritt im Sinne eines konischen Verlaufs ab, wie dies aus Fig. 5 besonders gut ersichtlich ist. Aber auch die anderen Figuren 2-4 zeigen den abnehmenden Querschnitt der Lufteintrittsschlitze 119, 120 in Strömungsrichtung sehr gut auf. Durch diese Massnahme erfährt die Drallzahl, welche das Verhältnis zwischen den tangentialen und axialen Geschwindigkeitskomponenten definiert, entlang der tangentialen Lufteintrittsschlitze gegenüber einem gleichmässigen Durchflussquerschnitt einen steileren Verlauf. Bei der Gestaltung der kegeligen Teilkörper 101, 102 hinsichtlich des Kegelwinkels und des Durchflussquerschnittes der tangentialen Lufteintrittsschlitze 119, 120 sind auf alle Fälle enge Grenzen einzuhalten, damit sich das gewünschte Strömungsfeld der Verbrennungsluft 115 mit der Rückströmzone 106 am Ausgang des Vormischbrenners 100 einstellen kann. Der abnehmende Durchflussquerschnitt der tangentialen Lufteintrittsschlitze 119, 120 in Strömungsrichtung verstärkt im Bereich des Brenneraustrittes das Verharrungsvermögen der Flammenfront. Hierzu muss noch nachgeführt werden, dass eine Verkleinerung des Durchflussquerschnittes innerhalb der tangentialen Lufteintrittsschlitze 119, 120 die Rückströmzone zwangsläufig stromaufwärts verschiebt, wodurch dann allerdings das Gemisch früher zur Zündung kommt, was aus vorne gewürdigten Aspekten nicht erwünscht ist. Ist die Verbrennungsluft 115 zusätzlich vorgeheizt oder mit einem rückgeführten Abgas angereichert, so unterstützt dies die Verdampfung des flüssigen Brennstoffes 112 nachhaltig, bevor die Verbrennungszone erreicht wird. Die gleichen Ueberlegungen gelten auch, wenn über die Leitungen 108, 109 statt gasförmige, flüssige Brennstoffe zugeführt werden. Zurückkommend auf die Gestaltung der tangentialen Lufteintrittsschlitze 119, 120 lässt sich allgemein festzustellen, dass die einmal fixierte Rückströmzone 106 an sich positionsstabil ist, denn die Drallzahl nimmt in Strömungsrichtung im Bereich der Kegelform des Vormischbrenners 100 zu, was hier zusätzlich durch den abnehmenden Durchflussquerschnitt der tangentialen Lufteintrittsschlitze 119, 120 in Strömungsrichtung unterstützt wird, was sich insbesondere positiv im transienten Bereich bemerkbar macht. Die Axialgeschwindigkeit innerhalb des Vormischbrenners 100 lässt sich ferner durch eine entsprechende nicht gezeigte Zuführung eines axialen Verbrennungsluftstromes verändern, d.h., zu Gunsten einer Stabilisierung der Rückströmzone 106 am Brenneraustritt kann eine Verstärkung dieser Axialströmung vorgenommen werden. Die Konstruktion des Vormischbrenners 100 eignet sich des weiteren vorzüglich, die Grösse und der Verlauf der tangentialen Lufteintrittsschlitze 119, 120 anzupassen, womit ohne Veränderung der Baulänge des Vormischbrenners 100 eine relativ grosse betriebliche Bandbreite erfasst werden kann. Selbstverständlich sind die Teilkörper 101, 102 auch in einer anderen Ebene zueinander verschiebbar, wodurch sogar eine Ueberlappung derselben angesteuert werden kann. Es ist sogar bei Bedarf möglich, die Teilkörper 101, 102 durch eine gegenläufige drehende Bewegung spiralartig ineinander zu verschachteln.

Aus Fig. 2-4 geht nunmehr die geometrische Konfiguration der Leitbleche 121a, 121b hervor. Sie haben Strömungseinleitungsfunktion, wobei diese, entsprechend ihrer Länge, das jeweilige Ende der kegeligen Teilkörper 101, 102 in Anströmungsrichtung gegenüber der Verbrennungsluft 115 verlängern. Die Kanalisierung der Verbrennungsluft 115 in den Kegelhohlraum 114 kann durch Oeffnen bzw. Schliessen der Leitbleche 121a, 121b um einen im Bereich des Eintritts dieses Kanals in den Kegelhohlraum 114 plazierten Drehpunkt 123 optimiert werden, insbesondere kann dies vonnöten werden, wenn der Strömungsquerschnitt der tangentialen Lufteintrittsschlitze 119, 120 im Sinne der Figuren 2-4 gestaltet wird. Selbstverständlich können diese dynamische Vorkehrungen auch statisch vorgesehen werden, indem bedarfsmässige Leitbleche einen festen Bestandteil mit den kegeligen Teilkörpern 101, 102 bilden. Ebenfalls kann der Vormischbrenner 100 auch ohne Leitbleche betrieben werden, oder es können andere Hilfsmittel hierfür vogesehen werden.

Die bereits mehrfach angetippte Fig. 5 will schematisch zeigen, wie der Verlauf der tangentialen Lufteintrittsschlitze 119, 120 vorzugsweise vorzusehen ist. Eine gewisse Alternativität gegenüber der Wirkung des abnehmenden Durchflussquerschnittes der tangentialen Lufteintrittsschlitze 119, 120 lässt sich erreichen, indem die Teilkörper 101, 102 des Vormischbrenners 100 nach der bereits gewürdigten Trompetenform gebildet werden.

### Bezugszeichenliste

- 100: Brenner
- 101, 102: Teilkörper
- 101a, 102a: Zylindrische Angangsteile
- 101b, 102b: Längssymmetrieachsen
- 103: Brennstoffdüse
- 104: Brennstoffeindüsung
- 105: Brennstoffeindüsungsprofil
- 106: Rückströmzone (Vortex Breakdown)
- 107: Flammenfront
- 108, 109: Brennstoffleitungen
- 110: Frontwand
- 110a: Luftbohrungen
- 110b: Kühlluft
- 112: Flüssiger Brennstoff
- 113: Gasförmiger Brennstoff
- 114: Kegelhohlraum
- 115: Verbrennungsluft
- 116: Brennstoff-Eindüsung
- 117: Brennstoffdüsen
- 119, 120: Tangentiale Lufteintrittsschlitze, Kanäle
- 121a, 121b: Leitbleche
- 122: Brennraum
- 123: Drehpunkt der Leitbleche

## Patentansprüche

1. Brenner (100) aus mindestens zwei hohlen, kegelförmigen, in Strömungsrichtung ineinandergeschachtelten Teilkörpern (101, 102), deren jeweilige Längssymmetrieachsen (101b, 102b) zueinander versetzt verlaufen, dergestalt, dass die benachbarten Wandungen der Teilkörper in deren Längserstreckung tangentiale Kanäle (119, 120) für einen Verbrennungsluftstrom bilden, wobei im von den Teilkörpern gebildeten Kegelhohlraum (114) mindestens eine Brennstoffdüse (117) vorhanden ist, **dadurch gekennzeichnet, dass** der Durchflussquerschnitt der tangentialen Kanäle (119, 120) in Strömungsrichtung des Brenners (100) abnehmend ist.

2. Brenner nach Anspruch 1, **dadurch gekennzeichnet, dass** im Bereich der tangentialen Kanäle (119, 120) in deren Längserstreckung weitere Brennstoffdüsen (117) angeordnet sind.

3. Brenner nach Anspruch 1, **dadurch gekennzeichnet, dass** der Durchflussquerschnitt der tangentialen Kanäle (119, 120) in Strömungsrichtung des Brenners (100) konisch verläuft.

4. Brenner nach Anspruch 1, **dadurch gekennzeichnet, dass** sich die Teilkörper (101, 102) in Strömungsrichtung unter einem festen Winkel kegelig erweitern.

5. Brenner nach Anspruch 1, **dadurch gekennzeichnet, dass** die Teilkörper (101, 102) in Strömungsrichtung eine zunehmende Kegelneigung aufweisen.

6. Brenner nach Anspruch 1, **dadurch gekennzeichnet, dass** die Teilkörper (101, 102) in Strömungsrichtung eine abnehmende Kegelneigung aufweisen.

7. Brenner nach Anspruch 1, **dadurch gekennzeichnet, dass** die Teilkörper (101, 102) spiralartig ineinander geschachtelt sind.

## Claims

1. Burner (100) comprising at least two hollow, conical sectional bodies (101, 102) which are nested one inside the other in the direction of flow and whose respective longitudinal symmetry axes (101b, 102b) run mutually offset in such a way that the adjacent walls of the sectional bodies form ducts (119, 120), tangential in their longitudinal extent, for a combustion-air flow, there being at least one fuel nozzle (117) in the conical hollow space (114) formed by the sectional bodies, **characterized in that** the cross section of flow of the tangential ducts (119, 120) decreases in the direction of flow of the burner (100).

2. Burner according to Claim 1, **characterized in that** further fuel nozzles (117) are arranged in the region of the tangential ducts (119, 120) in their longitudinal extent.

3. Burner according to Claim 1, **characterized in that** the cross section of flow of the tangential ducts (119, 120) runs conically in the direction of flow of the burner (100).

4. Burner according to Claim 1, **characterized in that** the sectional bodies (101, 102) widen conically at a fixed angle in the direction of flow.

5. Burner according to Claim 1, **characterized in that** the sectional bodies (101, 102) have increasing conicity in the direction of flow.

6. Burner according to Claim 1, **characterized in that** the sectional bodies (101, 102) have decreasing conicity in the direction of flow.

7. Burner according to Claim 1, **characterized in that** the sectional bodies (101, 102) are nested spiral-like one inside the other.

## Revendications

1. Brûleur (100) constitué d'au moins deux corps partiels (101, 102) creux, en forme de cône, emboîtés l'un dans l'autre dans la direction d'écoulement, dont les axes respectifs de symétrie longitudinale (101b, 102b) sont décalés l'un par rapport à l'autre de telle sorte que les parois voisines des corps partiels forment dans leur extension longitudinale des canaux tangentiels (119, 120) pour un flux d'air de combustion, au moins un gicleur de combustible (117) étant présent dans l'espace conique creux (114) formé par les corps partiels, **caractérisé en ce que** la section transversale d'écoulement des canaux tangentiels (119, 120) diminue dans la direction d'écoulement du brûleur (100).

2. Brûleur selon la revendication 1, **caractérisé en ce que** dans la zone des canaux tangentiels (119, 120), d'autres gicleurs à combustible (117) sont disposés dans leur extension longitudinale.

3. Brûleur selon la revendication 1, **caractérisé en ce que** la section transversale d'écoulement des canaux tangentiels (119, 120) évolue coniquement dans la direction d'écoulement du brûleur (100).

4. Brûleur selon la revendication 1, **caractérisé en ce que** les corps partiels (101, 102) s'évasent en forme de cônes à angle fixe dans la direction d'écoulement.

5. Brûleur selon la revendication 1, **caractérisé en ce que** les corps partiels (101, 102) présentent une pente de cône croissante dans la direction d'écoulement.

6. Brûleur selon la revendication 1, **caractérisé en ce que** les corps partiels (101, 102) présentent une pente de cône décroissante dans la direction d'écoulement.

7. Brûleur selon la revendication 1, **caractérisé en ce que** les corps partiels (101, 102) sont emboîtés l'un dans l'autre en spirale.
